# EUROPÄISCHE PATENTANMELDUNG

(11) **EP 0 193 523 A2**
(43) Veröffentlichungstag der Anmeldung: **03.09.1986**
(21) Anmeldenummer: 86890041.6
(22) Anmeldetag: 24.02.1986
(51) Int. Cl.: E04F 19/08, E05B 5/00

(54) **Abdeckvorrichtung für Aussparungen verfliester Wände**

(30) Priorität: 26.02.1985 AT 565/85
(71) Anmelder: Prokesch, Albin, A-4020 Linz (AT)
(72) Erfinder: Prokesch, Albin, A-4020 Linz (AT)
(74) Vertreter: Hübscher, Gerhard, Dipl.-Ing.

(57) **Zusammenfassung**

Eine Abdeckvorrichtung für Aussparungen (2) verfliester Wände (1) weist einen Fliesendeckel (3) und eine in die Aussparung (2) eingesetzte Deckelhalterung (5) auf, wobei dem Fliesendeckel (3) eine Handhabe (6) zum Öffnen zugeordnet ist. Um jederzeit eine problemlose Betätigung der Abdeckvorrichtung zu ermöglichen, dient als Handhabe ein rand- oder rückseitig am Fliesendeckel (3) befestigter, beweglicher Griffteil (6), der eine an die Fugenstärke der Verfliesung angepaßte Breite besitzt und bei geschlossenem Fliesendeckel (3) von einer aus der Randfuge (7) zwischen Dekkel (3) und angrenzenden Fliesen vorragenden Gebrauchslage in eine sich innerhalb der Randfuge erstreckende Ruhelage bewegbar ist.

## Beschreibung

Die Erfindung betrifft eine Abdeckvorrichtung für Aussparungen verfliester Wände, mit einem Fliesendeckel od. dgl. und einer in die Aussparung einsetzbaren Deckelhalterung, wobei dem Fliesendeckel eine Handhabe zum Öffnen zugeordnet ist.

Solche Abdeckvorrichtungen sollen trotz einer vorhandenen Aussparung das Bild einer durchgehenden Wandverfliesung vermitteln, so daß sich die erforderlichen Deckel,ohne den optischen Eindruck der Verfliesung zu beeinträchtigen, in den durch die Aussparung.gegebenen Freiraum zwischen den verlegten und verfugten Wandfliesen passend einfügen müssen. Um dabei störende Beschläge und Handknöpfe zu vermeiden, werden die Deckel an den verschiedensten Deckelhalterungen, seien es feste oder verstellbare Rahmen oder einzeln versetzbare Halterungsteile, über Steckverbindungen, Magnetverschlüsse od. dgl. fixiert und zum Öffnen bzw. Abnehmen der Deckel gibt es bisher als Losteile vorgesehene Sauger. Allerdings können diese Sauger meist nicht in der Nähe der Deckel aufgehoben werden und gehen leicht verloren. Außerdem sind die Sauger auf Grund ihrer Staubempfindlichkeit nicht sehr zuverlässig in ihrer Wirkung und daher auch recht unpraktisch zu bedienen.

Der Erfindung liegt daher die Aufgabe zugrunde, diese Mängel zu beseitigen und eine Abdeckvorrichtung der eingangs geshilderten Art zu schaffen, die sich jederzeit schnell und mühelos betätigen läßt.

Die Erfindung löst diese Aufgabe dadurch, daß als Handhabe ein rand- oder rückseitig am Fliesendeckel befestigter, beweglicher Griffteil dient, der eine an die Fugenstärke der Verfliesung angepaßte Breite aufweist und bei geschlossenem Fliesendeckel von einer aus der Randfuge zwischen Deckel und angrenzenden Fliesen vorragenden Gebrauchslage in eine sich innerhalb der Randfuge erstreckende Ruhelage bewegbar ist, Dieser bleibend am Deckel befestigte Griffteil steht ohne langes Suchen immer zur Verfügung und bleibt in seiner Ruhelage, in der er in ' der Randfuge eingebettet ist, praktisch unsichtbar. Soll der Deckel geöffnet oder abgenommen werden, braucht der Griffteil lediglich aus der Randfuge heraus in die Gebrauchslage gebracht zu werden und erlaubt ein bequemes Hantieren des Deckels. Nach dem Schließen wird dann der Griffteil wieder in die Randfuge eingebracht und damit aus dem Blickfeld gerückt. Zum Herausholen des Griffteiles aus der Randfuge genügen, wenn Finger und Fingernagel unzureichend sind, einfache, überall vorhandene spitze Hilfsmittel, wie Nadeln, Haarspangen, Nagelfeilen, Scheren, Messer, Zahnstocher u. dgl., so daß das öffnen des Deckels nie Schwierigkeiten bereiten kann.

Der Griffteil ist mit geringstem Aufwand in verschiedenster Form herstellbar und montierbar, beispielsweise kann er aus einem mit einem abgewinkelten Ende schwenkbar an der Deckelrückseite befestigten Stück Draht od. dgl. bestehen. Dieser in sich steife Draht oder Kunststoffteil wird mit seinem abgewinkelten Ende durch eine Lasche od. dgl. an der Deckelrückseite montiert, so daß er sich um das abgewinkelte Ende dem Deckelrand entlang aus der Gebrauchslage in die Ruhelage und umgekehrt verschwenken läßt. Bestet hingegen der Griffteil aus einem einerends am Deckel befestigten Stück Schnur od. dgl., braucht diese Schnur auf Grund ihrer Eigenbeweglichkeit mit einem Ende lediglich fest an der Deckelrückseite oder am Deckelrand fixiert zu werden, um funktionstüchtig zu sein.'Es kommt zu einer besonders einfachen Ausgestaltung, wobei durch entsprechende Farbgebung der Schnur sogar eine Anpassung an die jeweilige Fugenmassentönung, der Verfliesung möglich ist.

Die Zeichnung zeigt ein Ausführungsbeispiel des Erfindungsgegenstandes in schematischer Draufsicht.

Um in einer Wandverfliesung 1 eine Aussparung 2 ohne merkbare Unterbrechung der Verfliesung abdecken zu können, ist ein Fliesendeckel 3 mit einer an die Verfliesung angepaßten Gestaltung vorgesehen, der über Magnete 4 an einer aus einzelnen in den Aussparungsecken sitzenden Winkelstücken 5 bestehenden Deckelhalterung fixiert werden kann. Als Handhabe zum Öffnen des Deckels 3 dient ein Griffteil 6, der in seiner Breite an die Stärke der Randfuge 7 zwischen Deckel 3 und Wandverfliesung 1 angepaßt ist und in einer Ruhelage innerhalb dieser Randfuge 7 liegt. Der Griff teil 6 ist beweglich und läßt sich aus der Randfuge 7 heraus in eine vorragende Gebrauchslage bringen, wozu er lediglich mittels eines gerade zur Verfügung stehenden spitzen Gegenstandes aus der Randfuge herausgehoben werden muß. Der Griffteil 6 kann ein Stück Schnur od. dgl. sein, das an der Deckelrückseite festgeklebt ist, oder er kann auch ein Stück Draht od. dgl. sein, das auf Grund seiner Steifigkeit mittels eines abgewinkelten Endes 8 schwenkbar an der Deckelrückseite beispielsweise durch ein dieses abgewinkelte Ende 8 überbrückendes Klebeplättchen 9 befestigt wird. Auf besonders einfache und geschickte Weise ergibt sich so eine bleibend mit dem Deckel 3 verbundene Handhabe zur raschen Betätigung der Abdeckvorrichtung.

## Patentansprüche

1. Abdeckvorrichtung für Aussparungen (2) verfliester Wände, mit einem Fliesendeckel (3) od. dgl. und einer in die Aussparung (2) einsetzbaren Deckelhalterung (5), wobei dem Fliesendeckel (3) eine Handhabe (6) zum Öffnen zugeordnet ist, dadurch gekennzeichnet, daß als Handhabe ein rand- oder rückseitig am Fliesendeckel (3) befestigter, beweglicher Griffteil (6) dient, der eine an die Fugenstärke der Verfliesung (1) angepaßte Breite aufweist und bei geschlossenem Fliesendeckel (3) von einer aus der Randfuge (7) zwischen Deckel und angrenzenden Fliesen vorragenden Gebrauchslage in eine sich innerhalb der Randfuge erstreckende Ruhelage bewegbar ist.

2. Abdeckvorrichtung nach Anspruch 1, dadurch gekennzeichnet, daß der Griffteil (6) aus einem mit einem abgewinkelten Ende (8) schwenkbar an der Deckelrückseite befestigten Stück Draht od. dgl. besteht.

3. Abdeckvorrichtung nach Anspruch 1, dadurch gekennzeichnet, daß der Griffteil (6) aus einem einerends am Deckel (3) befestigten Stück Schnur od.dgl. besteht.
